# EUROPÄISCHE PATENTSCHRIFT

(11) **EP 1 321 254 B1**
(45) Veröffentlichungstag und Bekanntmachung des Hinweises auf die Patenterteilung: **02.09.2009**
(21) Anmeldenummer: 01130496.1
(22) Anmeldetag: 20.12.2001
(51) Int. Cl.: B27N 3/00, B65D 19/00

(54) **Formkörper und Verfahren zur Herstellung desselben**
Moulded product and method of producing
Produit moulé et procédé de fabrication

(43) Veröffentlichungstag der Anmeldung: 25.06.2003
(73) Patentinhaber: Weroform Profile GmbH & Co. KG, 74523 Schwäbisch Hall-Sulzdorf (DE)
(72) Erfinder: Becker, Silvan, 74523 Schwäbisch-Hall (DE)
(74) Vertreter: Wunderlich, Rainer

(56) Entgegenhaltungen:
- EP-A- 0 401 885
- EP-A- 0 501 826
- WO-A-93/04239
- DE-A- 3 127 847
- FR-A- 2 185 958
- FR-A- 2 679 482
- GB-A- 2 260 507

## Beschreibung

Die Erfindung betrifft eine Palette gemäß dem Oberbegriff des Anspruchs 1 sowie ein Verfahren zur Herstellung derselben.

Die FR-A-2 679 482 beschreibt eine gattungsgemäße Palette, die Elemente aufweist, die aus Holzabfällen und einem thermoplastischen Harz bestehen.

Aus der WO-A-00/40384 und der EP-A-0 401 885 sind Verfahren zur Herstellung von Produkten unter Verwendung von Abfallstoffen bekannt.

Der Erfindung liegt die **Aufgabe** zugrunde, eine Palette und ein Verfahren zu deren Herstellung anzugeben, mit welcher ein besonders schonender Transport und Lagerung ermöglicht wird.

Die Aufgabe wird durch eine Palette mit den Merkmalen des Anspruchs 1 sowie mit einem Verfahren zur Herstellung einer Palette mit den Merkmalen des Anspruchs 8 gelöst. Ausgestaltungen der Erfindung sind in den darauf rückbezogenen Ansprüchen angegeben.

Es ist erfindungsgemäß, dass die Materialmischung einen kleinteiligen Faserstoff, zerkleinertes Gummimaterial von Fahrzeugreifen und einen Thermoplasten umfasst.

Ein Grundgedanke der Erfindung liegt darin, für den Formkörper u.a. geschreddertes Gummimaterial, wie es bei Fahrzeugreifen eingesetzt wird, mit in die Materialmischung einzuarbeiten. Dies bringt mehrfache Vorteile mit sich. Zum einen wird der Formkörper durch die Beimengung von Gummimaterial wasserabweisend. Das normalerweise sehr stark Feuchtigkeit anziehende Fasermaterial wird durch den Gummi und den Thermoplasten in der Materialmatrix eingebunden, so dass keine oder kaum noch Feuchtigkeit durch die Fasern aufgenommen werden kann. Auf diese Weise wird der Neigung eines Quellens des Formkörpers entgegengewirkt, so dass der Formkörper auch in feuchter Umgebung formstabil bleibt.

Die Formkörper können somit in feuchten Räumen oder auch im Außenbereich an oder sogar im Wasser eingesetzt werden.

Durch die Verwendung von Gummi in der Materialmischung wird an dem daraus hergestellten Formkörper eine besonders griffige Oberfläche erzeugt.

Darüber hinaus sorgt die Verwendung des Gummis innerhalb der Materialmischung trotz hoher Formstabilität des Körpers für eine gute Dämpfungseigenschaft. Die Dämpfungseigenschaft des Formkörpers kann sogar so hoch eingestellt weren, dass dieser für schwingungsdämpfende Industriebeläge geeignet wäre. Derartige Industriebeläge müssen eine hohe Festigkeit bei gleichzeitiger hoher Dämpfungseigenschaft aufweisen, um beispielsweise schwingungserzeugende Maschinen möglichst vibrationsarm aufzunehmen.

Bei Formkörpern, inbesondere Brettern oder Leisten, nach dem Stand der Technik, bei welchen das kleinteilige Fasermaterial vollständig in einem Thermoplasten eingebunden ist, wird eine sehr große Härte, etwa wie bei Hartholz, erreicht. Diese bekannten Formkörper können daher in der Regel nur maschinell bearbeitet werden. Ein herkömmliches Einschlagen von Nägeln in derartige Formkörper ist daher nicht möglich. Demgegenüber wird bei dem erfindungsgemäßen Formkörper durch die Verwendung von Gummi die Festigkeit derart definiert eingestellt, dass die erfindungsgemäßen Formkörper wie normales Holz auch mittels handbetätigter Werkzeuge bearbeitet werden können. Insbesondere können in die erfindungsgemäßen Formkörper Nägel eingeschlagen werden.

Dabei hat sich als ein zusätzlicher Vorteil ergeben, dass ein eingeschlagener Nagel in einem Formkörper besonders gut hält. Das heißt, die sogenannte Nagelauszugskraft ist deutlich höher als bei einem Nagel in einem üblichen Holzstück. Ein Grund hierfür ist darin zu sehen, dass die erfindungemäße Materialmischung mit dem Gummi an der Oberfläche eines eingeschlagenen Nagels eine wesentlich höhere Haftkraft bzw. Haftreibung erzeugt als Holz.
Beim Zusammenbau eines Werkstückes mit erfindungsgemäßen Formkörpern kann daher gegenüber Holzteilen die Anzahl von zu verwendenden Nägeln und der damit verbundene Aufwand vermindert werden. Darüber hinaus können mit erfindungsgemäßen Formkörpern durch Nageln stabile Verbindungen hergestellt werden, welche bei Holzteilen nur durch aufwendigere Schraubverbindungen erreicht werden könnten.

Schließlich besteht noch ein weiterer Vorteil der Erfindung darin, dass zerkleinertes Gummimaterial sehr preisgünstig zur Verfügung steht. Denn das Gummimaterial kann aus alten Fahrzeugreifen gewonnen werden. Die Fahrzeugreifen müssen lediglich geschreddert werden, wobei zur Herstellung der Formkörper ohne weiteres die Anteile von Gewebeteilen aus dem Verstärkungsgewebe des Fahrzeugreifens in der Gummimaterialmischung verbleiben können. Alte Fahrzeugreifen können daher nach der Erfindung einer sinnvollen Weiterverarbeitung zugeführt werden. Die Erfindung dient damit dem Abfallrecycling und schont die Rohstoffresourcen.

Besonders gute Eigenschaften des Formkörpers werden dadurch erreicht, dass der Anteil des zerkleinerten Gummimaterials an der Materialmischung zwischen 5 % und 30 %, vorzugsweise 15 %, beträgt. Je höher der Gummianteil in der Materialmischung, desto höher die Dämpfungseigenschaften und umso besser die Verarbeitbarkeit des Formkörpers. Je nach Anwendungsfall kann so der Formkörper mit einer definierten Eigenschaft versehen werden.

Für den Formkörper können grundsätzlich alle bekannten und in der Kunststofftechnik eingesetzten Thermoplasten verwendet werden. Da das Gummimaterial in einem gewissen Umfang zur Bindung in der Materialmatrix beiträgt, können für den erfindungsgemäßen Formkörper auch Thermoplasten mit geringeren Bindungseigenschaften verwendet werden. Der erfindungsgemäße Formkörper kann daher auch mit recycletem Kunststoff hergestellt werden, welcher in der Abfallwirtschaft in großen Mengen anfällt. Abhängig von der gewünschten Festigkeit des Formkörpers ist es erfindungsgemäß vorgesehen, dass der Anteil des Thermoplasten an der Materialmischung zwischen 10 % und 40 %, vorzugsweise 25 %, beträgt.

Besonders vorteilhaft nach der Erfindung ist es weiterhin, dass der Anteil des kleinteiligen Faserstoffs an der Materialmischung zwischen 30 % bis 85 %, vorzugsweise 60 %, beträgt. Der kleinteilige Faserstoff kann insbesondere Pflanzenmaterial sein, beispielsweise Holzmehl, Hohlspäne, Getreidespelze, Stroh, Bagasse (Zuckerrohrstroh), Zellulose, Kakao-, Kokos- oder Palmfasern etc. Derartige Pflanzenfaserstoffe fallen ebenfalls in großen Mengen in der holzverarbeitenden Industrie oder in der Landwirtschaft an. Da es sich hierbei um nachwachsende Rohstoffe handelt, wird mit dem Formkörper ein insgesamt besonders umweltfreundliches Produkt geschaffen.

Selbstverständlich können zur Herstellung des Formkörpers neben den oben genannten Bestandteilen in der Materialmischung in gewissem Umfang noch weitere Bestandteile, beispielsweise Farbpigmente, Gleit- oder Plastifizierungsmittel etc. enthalten sein.

Gemäß der Erfindung ist der Formkörper als Palettenfuß ausgeführt . Ein Palettenfuß ist vorzugsweise ein etwa quaderförmiges oder zylindrisches Bauteil, welches an Transportpaletten, insbesondere sogenannten Euro-Paletten, verwendet wird. Auf den Palettenfüßen ist mit Brettern oder Paneelen die Ablage- oder Transportfläche ausgebildet. Ein derartige Palette weist in der Regel vier, sechs oder neun Palettenfüße auf, deren Höhen so ausgebildet ist, dass die Palette mittels eines Gabelstaplers aufgenommen werden kann.

Bisherige Palettenfüße bestehen vornehmlich aus Holz oder Pressspan. Diese bekannten Palettenfüße haben das Problem, dass diese auf einer nassen Abstellfläche Wasser ziehen. Dieses Wasser kann über die Füße bis zur Transportfläche gelangen und darauf abgestelltes Lagergut, insbesondere Kartons, beschädigen.

Ein erfindungsgemäß hergestellter Palettenfuß weist aufgrund des Anteiles von Gummimaterial eine deutlich bessere Wasserresistenz auf, wobei ein Weiterleiten von Feuchtigkeit an die Transportfläche durch die Palettenfüße verhindert wird. Aufgrund der hohen Dämpfungseigenschaften eines erfindungsgemäß hergestellten Palettenfußes wird auch ein besonders schonender Transport und Lagerung mit der Palette erreichbar.

Der erfindungsgemäße Palettenfuß kann problemlos mit Holzbrettern zu einer Palette verarbeitet werden. Da herkömmliche Paletten genagelt bzw. mittels Stahlklammern geheftet oder getackert werden, wird durch den erfindungsgemäßen Palettenfuß aufgrund der erhöhten Nagel-Auszugskraft eine besonders zuverlässige, stabile Verbindung erreicht. Darüber hinaus sind erfindungsgemäße Palettenfüße abwasch- sowie desinfizierbar und im Gegensatz zu Holz pilz-, bakterienund schädlingsresistent. Derartige Eigenschaften sind insbesondere für den internationalen Warenverkehr von großer Bedeutung. Beispielsweise in den USA und in die EU dürfen aus bestimmten Ländern nur desinfizierbare Transportträger eingeführt werden, um einem unerwünschten Eindringen von Keimen oder Schädlingen vorzubeugen.

Ein weiterer Aspekt der Erfindung besteht darin, dass der Formkörper als Paneel ausgeführt ist. Ein derartiges Paneel kann durch Extrusion und gewünschtes Ablängen hergestellt werden. Das Paneel kann als Brett für verschiedenste Aufgaben eingesetzt werden, wobei sich die zuvor beschriebenen Vorteile ergeben.

Eine Ausführung der Erfindung liegt in einer Palette, welche aus den zuvor beschriebenen Palettenfüßen sowie den zuvor beschriebenen Paneelen gefertigt ist. Die Palette ist damit aus Bestandteilen gemäß dem Formkörper hergestellt. Es ergeben sich somit für eine Palette die zuvor beschriebenen Vorteile hinsichtlich Wasserbeständigkeit, Festigkeit, Dämpfungseigenschaften, Verarbeitbarkeit sowie Reinigungs- und Desinfektionsmöglichkeit. Darüber hinaus kann die Palette problemlos recycolt werden, indem diese geschreddert und das geschredderte Material durch Aufheizen erneut zu Formkörpern verarbeitet wird. Das Aufheizen und Informpressen kann dabei mittels eines Extruders durchgeführt werden, so dass durch einfaches Schreddern und Extrudieren ein sehr kostengünstiges Recycling gewährleistet ist.

Dies stellt einen erheblichen wirtschaftlichen und ökologischen Vorteil dar, weil Paletten in sehr großen Mengen benötigt werden. Allein in der Bundesrepublik Deutschland werden jedes Jahr ca. 30 Millionen neue Euro-Paletten hergestellt. Die Lebensdauer einer herkömmlichen Euro-Palette beträgt etwa vier bis sieben Umläufe. Danach ist die herkömmliche Euro-Palette zu stark beschädigt und muss als Abfall entsorgt werden. Aufgrund der besseren Festigkeitseigenschaften ist eine erhebliche Verlängerung der Lebensdauer einer Palette möglich.

Weiterhin ist mit der erfindungsgemäßen Palette gegenüber den bisherigen Holzpaletten ein geschlossener Recyclingkreislauf möglich. Bei den zuvor genannten Mengen schont dies in ganz erheblichem Maße die Resourcen und vermindert drastisch den entstehenden Abfall.

Die Palette kann grundsätzlich aus den erfindungsgemäßen Palettenfüßen und den erfindungsgemäßen Paneelen in herkömmlicher Weise genagelt oder getackert werden. Wie bereits zuvor beschrieben, wird bei der erfindungsgemäßen Palette sogar eine sehr feste Verbindung zwischen den einzelnen Bestandteilen erreicht, weil die Formkörper eine sehr hohe Nagel-Auszugskraft aufweisen. Besonders bevorzugt ist es jedoch, eine erfindungsgemäße Palette zu fertigen, bei der die Palettenfüße und die Paneele ausschließlich miteinander verklebt sind. Im Gegensatz zu Holzbauteilen lassen sich die Formkörper zuverlässig mit definierten Oberflächen herstellen, welche für eine Klebeverbindung geeignet und auch notwendig sind. Das Verkleben der einzelnen Bauteile lässt sich sehr gut automatisieren und ist damit für das Massengut einer Palette besonders wirtschaftlich.

Darüber hinaus ist eine Palette, welche ausschließlich aus den Formkörpern besteht und auch keine metallischen Verbindungselemente aufweist, besonders gut recycelbar. Diese kann einfach geschreddert und das geschredderte Material weitgehend ohne jede Aufbereitung einem weiteren thermischen Formgebungsprozess zugeführt werden, in welchem Formteile für neue Paletten gefertigt werden.

Die Erfindung betrifft weiter ein Verfahren zur Herstellung eines Formkörpers, welches dadurch gekennzeichnet ist, dass ein Formkörper aus einer Materialmischung gemäß den vorstehenden Ausführungen gepresst oder extrudiert wird. Die Formgebung durch Pressen kann durch eine Hubpresse durchgeführt werden, welche eine vorgegebene Materialmenge mittels eines Presskolbens in eine gewünschte Form presst. Dieses Verfahren ist insbesondere für einfache Bauteile, beispielsweise für Palettenfüße, geeignet.

Für die Herstellung von Paneelen, Rohren, Leisten oder anderen Strangmaterialien ist die Herstellung durch Extrudieren am wirtschaftlichsten. Bei dem kontinuierlichen Extrusionsverfahren wird die erfindungsmäße Materialmischung durch eine entsprechende Formplatte am Ausgang eines Extruders gedrückt, wobei der Extrusionsstrang zu bestimmten Zeitpunkten abgelängt wird.

Bei dem erfindungsgemäßen Verfahren wird die Temperatur der Materialmischung auf einen Wert eingestellt, welcher oberhalb der Schmelztemperatur des Thermoplasten liegt. Die Temperatur ist so gewählt, das eine thermische Schädigung des Gummimateriales vermieden und eine gut formbare Mischung gebildet wird. Aufgrund der Materialeigenschaft des Gummis bleibt der Formkörper mit seinen Oberflächen sehr griffig.

Nach der Erfindung wird eine besonders hohe Rutschfestigkeit dadurch erreicht, dass zumindest eine Oberfläche des Formkörpers nach dem Pressen oder Extrudieren aufgeraut wird. Dies kann durch Einformen einer Oberflächenstruktur mittels einer Walze oder Bürste in den noch nicht vollständig erhärteten Formkörper oder durch eine Material abtragende Oberflächenbearbeitung, beispielsweise Schleifen, erfolgen.

Die Erfindung wird nachfolgend anhand einer einzigen Zeichnung weiter erläutert, welche schematisch eine perspektivische Ansicht einer gemäß der Erfindung hergestellten Palette zeigt.

Die erfindungsgemäße Palette 10 weist in ihrem unteren Bereich drei parallel zueinander versetzt angeordnete Fußpaneele 12 auf, auf welchen jeweils drei Palettenfüße 14 befestigt sind. Auf den jeweils drei miteinander verbundenen, quaderförmigen Palettenfüßen 14 ist jeweils ein sogenanntes Zwischenpaneel 16 angebracht. Das Zwischenpaneel 16 entspricht in seiner Länge und Breite dem zuvor beschriebenen Fußpaneel 12.

Auf den Zwischenpaneelen 16 sind in Querrichtung dazu Deckpaneele 18 befestigt, welche die Transport- oder Ablagefläche der Palette 10 bilden. Durch die beschriebene Anordnung werden zwischen den einzelnen Palettenfüßen 14 und den daran angebrachten Fußpaneelen 12 und Zwischenpaneelen 16 zwei Aufnahmeräume geschaffen, in welche die Gabeln eines sogenannten Gabelstaplers zum Anheben und Transportieren der Palette 10 eingreifen können.

Bei der Palette 10 sind zumindest die Palettenfüße 14 als ein erfindungsgemäßer Formkörper ausgebildet, welcher einen definierten Anteil einer Gummimischung aus Fahrzeugreifen aufweist. Hierdurch sind die Palettenfüße 14 wasserresistent, formstabil und haben eine hohe Dämpfungseigenschaft. Bereits bei Verwendung lediglich von erfindungsgemäßen Palettenfüßen 14 in Kombination mit herkömmlichen Holzpaneelen kann die Lebensdauer der Palette 10 sowie deren Feuchtigkeitsbeständigkeit erheblich verbessert werden.

Bevorzugt ist es nach der Erfindung, dass nicht nur die Palettenfüße 14, sondern alle Paneele 12, 16, 18 als erfindungsgemäßer Formkörper aus derselben Materialmischung gefertigt sind.

Dies erhöht weiter die Lebensdauer und den Nutzzweck der Palette 10 und ermöglicht einen einfachen, wirtschaftlich geschlossenen Recyclingkreislauf, insbesondere wenn die einzelnen Bauteile der Palette 10 nicht mit Nägeln oder Klammern verbunden, sondern erfindungsgemäß verklebt sind.

## Patentansprüche

1. Palette mit Palettenfüßen (14), die als ein Formkörper aus einer Materialmischung ausgeführt sind, die einen kleinteiligen Faserstoff und einen Thermoplasten umfasst,
**dadurch gekennzeichnet,**
**dass** zur Erhöhung der Dämpfungseigenschaften die Materialmischung einen Anteil an zerkleinertem Gummimaterial von Fahrzeugreifen aufweist.

2. Palette nach Anspruch 1,
**dadurch gekennzeichnet,**
**dass** der Anteil des zerkleinerten Gummimaterials an der Materialmischung zwischen 5% und 30%, vorzugsweise 15%, beträgt.

3. Palette nach Anspruch 1 oder 2,
**dadurch gekennzeichnet,**
**dass** der Anteil des Thermoplasten an der Materialmischung zwischen 10% und 40%, vorzugsweise 25%, beträgt.

4. Palette nach einem der Ansprüche 1 bis 3,
**dadurch gekennzeichnet,**
**dass** der Anteil des kleinteiligen Faserstoffs an der Materialmischung zwischen 30% bis 85%, vorzugsweise 60%, beträgt.

5. Palette nach einem der Ansprüche 1 bis 4,
**dadurch gekennzeichnet,**
**dass** die Palette Paneele (12, 16, 18) aufweist, die als Formkörper aus der Materialmischung der Plattenfüße (14) gefertigt sind.

6. Palette nach Anspruch 5,
**dadurch gekennzeichnet,**
**dass** die Palettenfüße (14) und alle Paneele (12, 16, 18) als ein Formkörper aus derselben Materialmischung gefertigt sind.

7. Palette nach Anspruch 5,
**dadurch gekennzeichnet,**
**dass** die Palettenfüße (14) und die Paneele (12, 16, 18) ausschließlich miteinander verklebt sind.

8. Verfahren zur Herstellung einer Palette mit Palettenfüßen (14) nach einem der Ansprüche 1 bis 7,
**dadurch gekennzeichnet,**
**dass** zumindest ein Palettenfuß (14) als ein Formkörper aus einer Materialmischung gepresst oder extrudiert wird, die einen kleinteiligen Faserstoff, einen Thermoplasten und zur Erhöhung der Dämpfungseigenschaften zerkleinertes Gummimaterial von Fahrzeugreifen umfasst.

9. Verfahren nach Anspruch 8,
**dadurch gekennzeichnet,**
**dass** zumindest eine Oberfläche des Formkörpers nach dem Pressen oder Extrudieren aufgeraut wird.

## Claims

1. Pallet having pallet feet (14), which are designed as a shaped body from a material mixture comprising a small-sized fibre material and a thermoplastic,
**characterized in that**
in order to increase the damping properties the material mixture contains a proportion of comminuted rubber material of vehicle tyres.

2. Pallet according to claim 1,
**characterized in that**
the proportion of the comminuted rubber material in the material mixture ranges between 5% and 30%, preferably 15%.

3. Pallet according to claim 1 or 2,
**characterized in that**
the proportion of the thermoplastic in the material mixture ranges between 10% and 40%, preferably 25%.

4. Pallet according to any one of claims 1 to 3,
**characterized in that**
the proportion of the small-sized fibre material in the material mixture ranges between 30% and 85%, preferably 60%.

5. Pallet according to any one of claims 1 to 4,
**characterized in that**
the pallet has panels (12, 16, 18), which are made as shaped bodies from the material mixture of the pallet feet (14).

6. Pallet according to claim 5,
**characterized in that**
the pallet feet (14) and all panels (12, 16, 18) are made as a shaped body from the same material mixture.

7. Pallet according to claim 5,
**characterized in that**
the pallet feet (14) and the panels (12, 16, 18) are exclusively adhesion-bonded to one another.

8. Method for producing a pallet having pallet feet (14) according to any one of claims 1 to 7,
**characterized in that**
at least one pallet foot (14) is pressed or extruded as a shaped body from a material mixture comprising a small-sized fibre material, a thermoplastic and, in order to increase the damping properties, comminuted rubber material of vehicle tyres.

9. Method according to claim 8,
**characterized in that**
at least one surface of the shaped body is roughened after pressing or extrusion.

## Revendications

1. Palette avec des pieds (14) de palette qui sont réalisés sous la forme d'un corps moulé dans un mélange de matériaux, qui comprend une matière fibreuse à fibres courtes et un thermoplastique,
***caractérisée en ce que***, pour augmenter les propriétés d'amortissement, le mélange de matériaux comprend un pourcentage de matériau caoutchouteux fragmenté à base de pneus de véhicules.

2. Palette selon la revendication 1, ***caractérisée en ce que*** le pourcentage de matériau caoutchouteux fragmenté dans le mélange de matériaux vaut entre 5 % et 30 %, de préférence 15 %.

3. Palette selon la revendication 1 ou 2, ***caractérisée en ce que*** le pourcentage de thermoplastique dans le mélange de matériaux vaut entre 10 % et 40 %, de préférence 25%.

4. Palette selon l'une quelconque des revendications 1 à 3, ***caractérisée en ce que*** le pourcentage de la matière fibreuse à fibres courtes dans le mélange de matériaux vaut entre 30 % et 85 %, de préférence 60 %.

5. Palette selon l'une quelconque des revendications 1 à 4, ***caractérisée en* ce *que*** la palette comprend des panneaux (12, 16, 18) qui sont fabriqués sous la forme de corps moulés à partir du mélange de matériaux des pieds (14) de palette.

6. Palette selon la revendication 5, ***caractérisée en ce que*** les pieds (14) de palette et tous les panneaux (12, 16, 18) sont fabriqués sous la forme d'un corps moulé constitué du même mélange de matériaux.

7. Palette selon l'une quelconque des revendications 1 à 4, ***caractérisée en ce que*** les pieds (14) de palette et les panneaux (12, 16, 18) sont uniquement collés entre eux.

8. Procédé de fabrication d'une palette avec des pieds (14) de palette selon l'une quelconque des revendications 1 à 7, ***caractérisé en* ce qu'**au moins un pied (14) de palette est pressé ou extrudé sous la forme d'une pièce moulée à partir d'un mélange de matériaux, qui comprend une matière fibreuse à fibres courtes, un thermoplastique et, pour augmenter les propriétés d'amortissement, un matériau caoutchouteux fragmenté à base de pneus de véhicules.

9. Procédé selon la revendication 8, ***caractérisé en ce qu'**au* moins une surface du corps moulé est rendue rugueuse après le pressage ou l'extrusion.
